# DEMANDE DE BREVET EUROPEEN

(11) **EP 2 353 417 A1**
(43) Date de publication de la demande: **10.08.2011**
(21) Numéro de dépôt: 11000013.0
(22) Date de dépôt: 03.01.2011
(51) Int. Cl.: A43B 5/04, A43B 13/14

(54) **Chaussure à semelage amélioré**

(30) Priorité: 04.02.2010 FR 1000454
(71) Demandeur: SALOMON S.A.S., 74370 Metz-Tessy (FR)
(72) Inventeur: Girard, François, 74290 Veyrier Du Lac (FR)

(57) **Abrégé**

Chaussure (1) comprenant un semelage externe (12), le semelage externe (12) s'étendant en longueur depuis une extrémité arrière (14) jusqu'à une extrémité avant (15), en largeur entre un côté latéral (16) et un côté médial (17), et en hauteur entre une face libre (18) et une face de liaison (19), le semelage externe (12) présentant une rainure longitudinale (25) qui débouche au niveau de la face libre (18).

La rainure longitudinale (25) débouche au niveau de la face libre (18), la rainure ayant une longueur comprise entre 30 et 100% de la longueur du semelage externe (12), une largeur comprise entre 25 et 45mm, et une profondeur supérieure ou égale à 4mm, la rainure (25) étant compatible avec une ou plusieurs arêtes de guidage.

## Description

L'invention se rapporte à une chaussure, notamment de sport, et concerne plus particulièrement une chaussure qui peut être utilisée dans des domaines tels que le ski de fond, de randonnée ou de télémark, la raquette à neige, le patin à roues ou à glace, ou autre.

Une chaussure peut comprendre une tige basse ou une tige haute, et peut être relativement souple ou au contraire plus rigide. La chaussure est dans tous les cas munie d'un semelage externe, lequel est prévu pour relier la tige au sol ou à un engin de sport.

Le semelage externe est une pièce qui s'étend en longueur depuis une extrémité arrière jusqu'à une extrémité avant, en largeur entre un côté latéral et un côté médial, et en hauteur entre une face libre, prévue pour contacter le sol ou l'engin de sport, et une face de liaison, prévue pour être solidarisée à la tige.

De manière connue il arrive que le semelage externe présente une rainure longitudinale qui débouche au niveau de la face libre. Parfois le semelage externe présente plusieurs rainures longitudinales. C'est par exemple le cas dans le domaine du ski de fond, où au moins une rainure est destinée à coopérer avec une arête d'un dispositif de guidage. Bien entendu l'arête est associée à un ski, directement ou indirectement. Par la coopération de chaque rainure du semelage avec l'arête associée, la chaussure est guidée lors du déroulement du pied, et maintenue transversalement notamment quand le pied est en appui sur toute la longueur du semelage. Cet agencement permet une conduite précise du ski, malgré le fait que la chaussure y soit retenue de façon que son talon puisse se soulever alternativement.

Ce principe est décliné sur le marché avec des ensembles divers. On trouve en effet des dispositifs de guidage avec une arête longitudinale de petite section transversale, d'autres dispositifs de guidage avec une arête de plus grande section, d'autres dispositifs encore avec deux arêtes, et cetera. Bien entendu chaque semelage correspondant présente une ou plusieurs rainures prévues pour accueillir la ou les arêtes. On trouve donc des chaussures dont le semelage présente une rainure de petite section transversale, ou bien une rainure de plus grande section, ou encore deux rainures, et cetera.

Dans tous les cas un semelage externe est prévu pour coopérer avec un dispositif de guidage donné, c'est-à-dire à l'exclusion de tout autre. Ainsi la forme en creux du semelage externe est la réplique de la forme en relief du dispositif de guidage associé. Cela optimise la coopération entre le semelage externe et le dispositif, pour une conduite du ski plus précise. Il n'est donc pas possible pour un utilisateur de garder ses chaussures et de changer de dispositif de guidage, si ce dernier ne présente pas la structure adaptée. L'idée d'un changement de dispositif de guidage est souvent corrélée à l'idée d'un changement de dispositif de retenue de la chaussure au ski. En effet, les deux types de dispositifs sont très souvent associés l'un à l'autre, pour des raisons diverses telles que la simplification de fabrication, l'équilibre esthétique, ou autre. L'utilisateur veut parfois changer ses dispositifs de retenue, ou encore changer ses skis, lesquels peuvent être fournis avec des dispositifs de retenue et de guidage. Mais l'utilisateur est généralement peu enclin à changer ses chaussures, car les différentes marques n'apportent pas toutes exactement les mêmes sensations de confort ou de tenue de pied. Le fait de ne pas pouvoir garder les chaussures, si on change les dispositifs de guidage, si on change les dispositifs de retenue, ou encore si on change les skis, constitue un problème.

Par rapport à cela l'invention a notamment pour but de rendre possible le changement des dispositifs de guidage malgré la conservation des chaussures.

De manière plus large l'invention cherche à rendre possible l'utilisation d'une chaussure donnée avec différents dispositifs de guidage, ces derniers ayant des structures différentes.

Par extension l'invention veut permettre l'utilisation de dispositifs de retenue différents, voire de skis différents, avec une même paire de chaussures.

Dans cette optique, l'invention propose une chaussure comprenant un semelage externe, le semelage externe s'étendant en longueur depuis une extrémité arrière jusqu'à une extrémité avant, en largeur entre un côté latéral et un côté médial, et en hauteur entre une face libre et une face de liaison, le semelage externe présentant une rainure longitudinale qui débouche au niveau de la face libre.

La chaussure selon l'invention est caractérisée par le fait que la rainure longitudinale débouche au niveau de la face libre, la rainure ayant une longueur comprise entre 30 et 100 % de la longueur du semelage externe, une largeur comprise entre 25 et 45 mm, et une profondeur supérieure ou égale à 4 mm, la rainure étant compatible avec une ou plusieurs arêtes de guidage.

Les dimensions de la rainure sont suffisamment importantes pour accueillir une arête de grandes dimensions, ou une ou plusieurs arêtes plus petites. Bien entendu, il reste un espace libre dans la rainure, lorsque cette dernière est occupée par une ou plusieurs arêtes. Mais au final, la rainure coopère avec chaque arête qu'elle accueille. Par corollaire une arête de petites dimensions coopère avec la rainure par une surface réduite, c'est-à-dire une surface plus petite que celle utilisée lorsque l'arête et la rainure ont des formes totalement complémentaires. Avec l'invention, c'est-à-dire avec une coopération de formes partiellement complémentaires, le guidage du semelage externe se produit de manière suffisante. Cela signifie que le guidage du semelage permet une conduite suffisamment précise du ski, malgré la réduction des surfaces de contact entre la ou les arêtes et la rainure. Il apparaît donc que l'invention a vaincu un préjugé, lequel consiste à croire que seules des formes totalement complémentaires garantissent un guidage suffisant.

La chaussure selon l'invention peut donc avantageusement être utilisée avec des dispositifs de guidage différents. Par extension la chaussure peut être utilisée avec des dispositifs de retenue et/ou des skis différents. L'utilisateur peut donc garder ses chaussures et avoir ou utiliser différents matériels.

D'une manière globale il apparaît que, notamment par un meilleur compromis de ses caractéristiques, l'invention améliore le semelage externe d'une chaussure.

D'autres caractéristiques et avantages de l'invention seront mieux compris à l'aide de la description qui va suivre, en regard du dessin annexé illustrant, selon des formes de réalisation non limitatives, comment l'invention peut être réalisée, et dans lequel :
- la figure 1 est une vue en perspective qui montre notamment une chaussure, une partie d'une planche de glisse, ainsi qu'un dispositif de retenue temporaire de la chaussure sur la planche, selon une première forme de réalisation de l'invention,
- la figure 2 montre une coupe transversale schématique du semelage externe d'une chaussure, selon II-II de la figure 1, ainsi que deux coupes transversales de deux dispositifs de guidage différents, pour la première forme de réalisation de l'invention,
- la figure 3 est similaire à la figure 2, pour une deuxième forme de réalisation de l'invention,
- la figure 4 est similaire à la figure 2, pour une troisième forme de réalisation de l'invention,
- la figure 5 est similaire à la figure 2, pour une quatrième forme de réalisation de l'invention,
- la figure 6 est similaire à la figure 1, selon une cinquième forme de réalisation de l'invention.

Les formes de réalisation qui vont être décrites après concernent plus spécialement des chaussures pour la pratique du ski de fond, de la randonnée à ski, ou du télémark. Cependant l'invention s'applique à d'autres domaines tels que ceux évoqués avant.

La première forme de réalisation est abordée ci-après, en regard des figures 1 et 2.

Comme le montre d'un point de vue général la figure 1, une chaussure 1 de ski de fond est prévue pour être retenue de manière amovible, par un dispositif de retenue 2, sur une planche 3.

De manière connue, la chaussure 1 comprend un semelage externe 12 et une tige 13. La chaussure 1 s'étend en longueur depuis une extrémité arrière ou talon 14 jusqu'à une extrémité avant ou pointe 15, et en largeur entre un côté latéral 16 et un côté médial 17. On observe que par corollaire le semelage externe 12 s'étend en longueur depuis le talon 14 jusqu'à la pointe 15, et en largeur entre le côté latéral 16 et le côté médial 17. Le semelage 12 s'étend aussi en hauteur, ou en épaisseur, entre une face libre 18 et une face de liaison 19. Bien entendu la face libre 18 est destinée à contacter le sol, le dispositif de retenue de la chaussure au ski, ou encore le ski lui-même. La face de liaison 19, quant à elle, sert à solidariser le semelage 12 au reste de la chaussure, par exemple par collage.

Telle que représentée la tige 13 comprend une portion basse 20, prévue pour entourer le pied, ainsi qu'une portion haute 21, prévue pour entourer la cheville. Cependant, il pourrait être envisagé une tige comprenant seulement la portion basse.

Afin de coopérer avec le dispositif de retenue 2, comme il sera expliqué après, le semelage externe 12 présente une rainure longitudinale 25 et porte un premier organe de liaison 26. La rainure longitudinale 25 débouche au niveau de la face libre 18, et s'étend depuis l'extrémité arrière 14 jusqu'à l'extrémité avant 15, c'est-à-dire selon 100% de la longueur du semelage 12. On remarque que la rainure 25 est fragmentée, car la face libre 18 présente des crampons. Cependant, alternativement, la rainure 25 pourrait être continue. L'organe de liaison 26 quant à lui, bien connu de l'homme du métier, est ancré dans le semelage 12. Il 26 est par exemple fabriqué à partir d'un fil métallique, de section circulaire, plié ad hoc et implanté transversalement dans la rainure 25, à proximité de l'extrémité avant 15.

Le dispositif de retenue 2, également bien connu de l'homme du métier, est présenté de façon sommaire. Il 2 comprend un mécanisme 27 pour la retenue temporaire de la chaussure 1, ainsi qu'un dispositif de guidage 28 de la chaussure 1.

Bien entendu, le mécanisme 27 coopère avec l'organe 26. Il s'ensuit que lorsque la chaussure 1 est retenue, son talon 14 peut se soulever alternativement par rapport au dispositif de guidage 28, pendant que la pointe 15 oscille relativement à l'organe 26.

Le dispositif de guidage 28 comprend une arête 29, ou languette. L'arête 29 est fractionnée longitudinalement, dans le but de favoriser sa flexion selon un axe transversal. Cela laisse plus de liberté en flexion au ski 3. Mais il est possible d'utiliser une arête continue. On remarque que le dispositif de retenue 2 comprend un socle 30, lequel porte le mécanisme de retenue 27 et le dispositif de guidage 28. Ces trois pièces 30, 27, 28 sont solidarisées entre-elles pour former un ensemble facile à manipuler et à mettre en place sur le ski 3. Ainsi, lorsque la chaussure 1 est en appui sur le dispositif de retenue 2, l'arête 29 prend place dans la rainure 25, l'organe de liaison 26 prend place dans le mécanisme 27, et la face libre 18 du semelage 12 prend appui sur le socle 30.

En complément il est précisé que le ski 3 est présenté partiellement, de façon schématique. Il est bien entendu que le ski peut présenter toute structure appropriée.

Selon l'invention, en regard des figures 1 et 2, la rainure longitudinale 25 du semelage 12 débouche au niveau de la face libre 18, la rainure ayant une longueur comprise entre 30 et 100% de la longueur du semelage externe 12, une largeur comprise entre 25 et 45mm, et une profondeur supérieure ou égale à 4mm, la rainure étant compatible avec une ou plusieurs arêtes de guidage. Il est précisé que la longueur est mesurée selon une direction longitudinale de la chaussure, d'une extrémité 14, 15 à l'autre. La largeur est mesurée selon une direction transversale, d'un côté 16, 17 à l'autre. Enfin la profondeur est mesurée perpendiculairement au semelage 12, depuis la face libre 18.

La configuration ci-avant mentionnée permet à la rainure longitudinale 25 d'accueillir une ou plusieurs arêtes, qui peuvent avoir des sections différentes. En d'autres termes la rainure 25 permet au semelage 12 de s'adapter à différents dispositifs de retenue, et par corollaire à différents dispositifs de guidage, comme il est détaillé ci-après.

Le dispositif de guidage 28 de la figure 1, désigné comme premier dispositif, est montré en coupe transversale schématique, en bas à gauche de la figure 2. Ici l'arête 29 et le socle 30 forment une pièce monobloc. On observe que l'arête 29 présente une section transversale en forme de trapèze, avec une face latérale 41 opposée à une face médiale 42, ainsi qu'un dessous 43 opposé à un dessus 44. On remarque que le dessous 43 est représenté en trait discontinu : il correspond à la limite entre l'arête 29 et le socle 30. Les faces latérale 41 et médiale 42 forment respectivement un angle α1 et α2 avec un plan longitudinal P1 perpendiculaire au socle 30. Les valeurs des angles α1, α2 sont comprises entre 1 et 40°, sachant que de bons résultats ont été obtenus avec des valeurs allant de 5 à 25°. Le dessous 43 de l'arête 29, parallèle au socle 30, présente une largeur W1 comprise entre 25 et 45mm, sachant que de bons résultats ont été obtenus pour des valeurs comprises entre 25 et 33mm. Le dessus 44 quant à lui, qui est parallèle au socle et au dessous 43, présente une largeur W2 comprise entre 22 et 28mm. Le dessous 43 est plus large que le dessus 44. La hauteur H1 de l'arête 29, mesurée entre le socle 30 et le dessus 44, est comprise entre 4 et 30mm, sachant que des valeurs comprises entre 5 et 22mm ont donné de bons résultats.

Un deuxième dispositif de guidage 48 est montré en coupe transversale schématique, en bas à droite de la figure 2. On retrouve le socle 30, associé cette fois à deux arêtes latérale 49 et médiale 50. Bien sûr les arêtes 49, 50 sont orientées selon la longueur du socle 30. Les arêtes 49, 50 sont disposées de manière symétrique par rapport au plan longitudinal P1, sachant que celui-ci est centré transversalement par rapport au socle 30. Chaque arête 49, 50 présente une section transversale en forme de trapèze. L'arête latérale 49 présente une face latérale 51 qui forme avec le plan P1 un angle α1, similaire ou égal à celui du premier dispositif 28. Dans le même esprit l'arête médiale 50 présente une face médiale 52 qui forme avec le plan P1 un angle α2, similaire ou égal à celui du premier dispositif 28. En regard l'une de l'autre, les arêtes 49, 50 présentent respectivement des faces internes 53, 54 qui forment chacune avec le plan P1 un angle α3, α4, dont la valeur est comprise entre 3 et 40°, sachant que des valeurs comprises entre 5 et 25° ont donné de bons résultats. La hauteur H2 de chaque arête, mesurée entre le socle 30 et leurs dessus respectifs 55, 56, est comprise entre 3 et 8mm, sachant que des valeurs de 4 à 5mm ont donné de bons résultats. On remarque que la distance W1 qui sépare les arêtes 49, 50, à leur jonction avec le socle 30 et à la base des faces latérale 51 et médiale 52, est égale à la largeur W1 du dessous 43 de l'arête 29 du premier dispositif 28. La distance W3 qui, quant à elle, sépare la base des faces internes 53, 54, est comprise entre 14 et 23mm.

Nous allons maintenant considérer plus précisément la rainure 25 du semelage 12, dans sa structure et sa coopération avec les dispositifs de guidage 28, 48.

Comme on peut le voir en haut de la figure 2, la rainure 25 est prévue pour s'emboiter exactement sur l'arête 29 du premier dispositif de guidage 28. A ce titre, la rainure 25 présente une section transversale en forme de trapèze, avec une face latérale 61 opposée à une face médiale 62, ainsi qu'un dessous 63 opposé à un dessus 64. Ici le dessous 63 est représenté en trait discontinu : il est contenu dans le plan P2, lequel passe par la face libre 18 du semelage 12. Le dessous 63 est l'entrée de la rainure 25. On remarque que l'entrée 63 présente une largeur W1 égale à celle du dessous 43 de l'arête 29. Le dessus 64, quant à lui, délimite le fond de la rainure 25. Le dessus 64 présente une largeur W2 égale à celle du dessus 44 de l'arête 29. En conséquence le fond 64 de la rainure 25 est moins large que l'entrée 63. En d'autres termes la rainure 25 se rétrécit dans un sens qui va de l'entrée vers le fond.

Les faces latérale 61 et médiale 62 sont prévues pour contacter respectivement les faces latérale 41 et médiale 42 de l'arête 29 du premier dispositif de guidage 28, ou bien les faces latérale 51 et médiale 52 des arêtes latérale 49 et médiale 50 du deuxième dispositif de guidage 48. On remarque que les arêtes latérale 61 et médiale 62 de la rainure 25 sont respectivement inclinées selon des angles α1 et a2 égaux ou similaires à ceux de l'arête 29. Bien entendu, les angles α1 et α2 sont mesurés relativement à un plan P3 perpendiculaire au fond ou dessus 64. Ici les angles α1 et α2 sont égaux. De ce fait la rainure 25 est symétrique transversalement. La profondeur de la rainure 25, ou encore la distance entre l'entrée 63 et le fond 64, est égale ou voisine de la distance H1 elle-même hauteur de l'arête 29. En d'autres termes la profondeur de la rainure 25 égale ou avoisine la hauteur de l'arête 29 et, de ce fait, est comprise entre 4 et 30mm.

Il apparaît donc que, selon la première forme de réalisation, la rainure 25 coopère, pour le moins, soit avec une arête unique de même section transversale, soit avec deux arêtes plus petites dont certaines surfaces sont disposées pour coopérer avec la rainure 25. Un avantage du semelage 12 est de coopérer avec au moins deux dispositifs de guidage différents. Lorsque la rainure 25 coopère avec une arête unique 29 de même section transversale, il peut être prévu de laisser un jeu fonctionnel entre le dessus 44 de l'arête et le fond 64 de la rainure. En conséquence le semelage 12 prend appui sur le socle 30 par sa face libre 18. Cela augmente la stabilité de l'appui.

Les autres formes de réalisation de l'invention sont décrites ci-après à l'aide des figures 3 à 6. Pour des raisons de commodité, les éléments communs avec la première forme sont désignés par les mêmes références.

Pour la deuxième forme, selon la figure 3, on retrouve un semelage externe 12, le deuxième dispositif de guidage 48, ainsi qu'un troisième dispositif de guidage 68. On va voir que le semelage 12 est structuré pour coopérer avec les deuxième 48 et troisième 68 dispositifs. Parce qu'il l'a déjà été avant, le deuxième dispositif 48 n'est pas décrit ici. Le troisième dispositif 68, quant à lui, est similaire au premier mais avec une largeur réduite. Ainsi il 68 comprend une arête de guidage 69, une face latérale 71, une face médiale 72, un dessous 73, et un dessus 74. Les faces 71, 72 sont inclinées selon les valeurs des angles α1 et α2 vues précédemment. Le dessous 73 de l'arête 69 présente une largeur W5 comprise entre 15 et 20mm. Le dessus 74 de l'arête 69 présente une largeur W6 comprise entre 10 et 15mm. La hauteur H1 de l'arête 69 est comprise entre 10 et 30mm.

Pour coopérer avec chacun des dispositifs de guidage 48, 68, la rainure 85 du semelage 12 est prévue pour s'emboiter en partie sur le deuxième dispositif de guidage 48, et en partie sur le troisième 68. Pour ce faire la section transversale de la rainure 85 comprend une première subdivision 86 en forme de trapèze, ainsi qu'une deuxième subdivision 87 en forme de trapèze. La première subdivision 86 délimite l'entrée 88 de la rainure 85, et la deuxième subdivision 87 délimite le fond 89, les subdivisions étant séparées par un épaulement 90. Bien entendu, la première subdivision 86 est plus large que la deuxième 87. Le fond 89 de la rainure 85 présente une largeur W6 égale à celle du dessus 74. La limite entre les subdivisions 86, 87, au niveau de l'épaulement 88, présente une largeur W7 comprise entre les largeurs W5 et W6. Les profondeurs respectives H3, H4 des subdivisions 86, 87 valent chacune entre 20 et 60% de la profondeur H1 de la rainure 85. Par exemple, les profondeurs des subdivisions valent chacune 50% de la profondeur H1.

On remarque que la première subdivision 86 et la deuxième 87 subdivision sont symétriques transversalement. Cela équilibre dans une direction transversale les efforts de contact entre le semelage 12 et le dispositif de guidage 48, 68 avec lequel il coopère.

De plus, au niveau de la séparation entre la première subdivision 86 et la deuxième subdivision 87 de la rainure 85 du semelage 12, les parties latérale 91 et médiale 92 de l'épaulement 90 présentent la même largeur. Cela accroit la stabilité du semelage 12 lors d'un appui sur le dispositif de guidage 68.

Pour la troisième forme, selon la figure 4, on retrouve un semelage externe 12, le deuxième dispositif de guidage 48, ainsi qu'un quatrième dispositif de guidage 98. Ce qui différencie cette forme par rapport à la deuxième, c'est son échelle. En fait ici l'arête de guidage 99 présente, au niveau de son dessous 103, une largeur W9 comprise entre 20 et 28mm. L'arête présente, au niveau de son dessus 104, une largeur W10 comprise entre 15 et 23mm.

La rainure 115 du semelage 12 présente donc une première subdivision 116 et une deuxième subdivision 117, prévues pour accueillir les deuxième 48 et quatrième 98 dispositifs de guidage. Ainsi l'entrée 118 de la rainure présente une largeur W1 comprise entre 28 et 45mm. Le fond 119 de la rainure présente une largeur W10 comprise entre 15 et 23mm. A la séparation des subdivisions 116, 117, la largeur W11 de la rainure est comprise entre celles W9 et W10 du dessous 103 et du fond 119. Selon la troisième forme de réalisation, la combinaison des dispositifs de guidage compatibles avec le semelage 12 est différente. Là encore la première subdivision coopère avec un dispositif 48, tandis que la deuxième subdivision 117 coopère avec l'autre dispositif 98.

La quatrième forme de réalisation est présentée à l'aide de la figure 5. On retrouve un semelage externe 12, le deuxième dispositif de guidage 48, ainsi qu'un cinquième dispositif de guidage 128. Ce qui est particulier ici, c'est la structure de l'arête de guidage 129 du cinquième dispositif. L'arête 129 comprend une portion large 130 prolongée par une portion étroite 131, chaque portion présentant une section transversale de forme trapézoïdale. Les deux portions 130, 131 forment une structure monobloc. Cet agencement permet une meilleure répartition transversale des appuis entre le semelage 12 et le cinquième dispositif de guidage 128.

La cinquième forme de réalisation est présentée à l'aide de la figure 6. Sur celle-ci, on retrouve une chaussure 1, un dispositif de retenue 2, et une planche 3. Ce qui est spécifique selon cette forme, c'est que la chaussure porte un deuxième organe de liaison 136 en plus du premier 26. Le deuxième organe 136 est lui aussi ancré dans le semelage 12. Cela permet par exemple, dans certains cas, la coopération avec un organe de rappel élastique, non représenté, vers le dispositif de retenue 2. Au final, on peut dire que la chaussure 1 comprend un ou deux organes de liaison 26, 136, logés en partie dans la rainure longitudinale 25, 85, 115 du semelage 12.

Bien entendu l'invention n'est pas limitée aux formes de réalisation ci-avant décrites, et comprend tous les équivalents techniques pouvant entrer dans la portée des revendications qui vont suivre.

De manière générale, il est précisé que pour chaque section transversale en forme de trapèze d'une rainure ou d'une subdivision de rainure, l'angle d'inclinaison α1, α2 d'une face latérale 51, 71 ou médiale 52, 72 est compris entre 1 et 40°. Il peut être prévu que l'un ou les deux angles α1, α2 varient le long de la rainure. Dans le même esprit, il peut être prévu que la ou les profondeurs H1, H3, H4 varient le long de la rainure. Il peut encore être prévu que les largeurs W1, W2, W6, W7 varient le long de la rainure. Cela revient à dire que, pour certaines options, la section transversale de la rainure varie de l'une de ses extrémités à l'autre.

## Revendications

1. Chaussure (1) comprenant un semelage externe (12), le semelage externe (12) s'étendant en longueur depuis une extrémité arrière (14) jusqu'à une extrémité avant (15), en largeur entre un côté latéral (16) et un côté médial (17), et en hauteur entre une face libre (18) et une face de liaison (19), le semelage externe (12) présentant une rainure longitudinale (25, 85, 115) qui débouche au niveau de la face libre (18),
**caractérisée par le fait que** la rainure longitudinale (25, 85, 115) débouche au niveau de la face libre (18), la rainure ayant une longueur comprise entre 30 et 100% de la longueur du semelage externe (12), une largeur comprise entre 25 et 45mm, et une profondeur supérieure ou égale à 4mm, la rainure (25, 85, 115) étant compatible avec une ou plusieurs arêtes de guidage.

2. Chaussure (1) selon la revendication 1, **caractérisée par le fait que** la rainure (25) présente une section transversale en forme de trapèze.

3. Chaussure (1) selon la revendication 1, **caractérisée par le fait que** la section transversale de la rainure (85, 115) comprend une première subdivision (86, 116), ainsi qu'une deuxième subdivision (87, 117).

4. Chaussure (1) selon la revendication 3, **caractérisée par le fait que** les profondeurs respectives (H3, H4) des subdivisions (86, 87, 116, 117) valent chacune entre 20 et 60% de la profondeur (H1) de la rainure (85, 115).

5. Chaussure (1) selon la revendication 3 ou 4, **caractérisée par le fait que** la première subdivision (86, 116) et la deuxième subdivision (87, 117) sont symétriques transversalement.

6. Chaussure (1) selon l'une des revendications 3 à 5, **caractérisée par le fait que** les subdivisions (86 et 87, 116 et 117) sont séparées par un épaulement (90), les parties latérale (91) et médiale (92) de l'épaulement (90) présentant la même largeur.

7. Chaussure (1) selon l'une des revendications 3 à 6, **caractérisée par le fait que** la première subdivision (86, 116) est en forme de trapèze, et **par le fait que** la deuxième subdivision (87, 117) est en forme de trapèze.

8. Chaussure (1) selon la revendication 2 ou 7, **caractérisée par le fait que** pour chaque section transversale en forme de trapèze de la rainure (25) ou d'une subdivision (86, 87, 116, 117), l'angle d'inclinaison (α1, α2) d'une face latérale (51, 71) ou médiale (52, 72) est compris entre 1 et 40°.

9. Chaussure (1) selon l'une des revendications 1 à 8, **caractérisée par le fait que** la profondeur de la rainure (25, 85, 115) est comprise entre 4 et 30mm.

10. Chaussure (1) selon l'une des revendications 1 à 9, **caractérisée par le fait qu'**elle comprend un ou deux organes de liaison (26, 136), logés en partie dans la rainure longitudinale (25, 85, 115) du semelage (12).

11. Arête de guidage (129) pour une chaussure (1) selon l'une des revendications 1 à 10, **caractérisée par le fait qu'**elle (129) comprend une portion large (130) prolongée par une portion étroite (131).
